# EUROPÄISCHE PATENTANMELDUNG

(11) **EP 4 657 464 A1**
(43) Veröffentlichungstag der Anmeldung: **03.12.2025**
(21) Anmeldenummer: 24179314.0
(22) Anmeldetag: 31.05.2024
(51) Int. Cl.: G21F 5/06, G21F 5/08

(54) **TRANSPORTANORDNUNG, INSBESONDERE ZUM TRANSPORT VON URANHEXAFLUORID, UMFASSEND EINEN AUSSENBEHÄLTER MIT EINER ZUMINDEST ZWEITEILIGEN OBERSCHALE**

(71) Anmelder: Hilbert, Franz, 65187 Wiesbaden (DE)
(72) Erfinder: Hilbert, Franz, 65187 Wiesbaden (DE)
(74) Vertreter: Franke, Markus

(57) **Zusammenfassung**

Die Erfindung betrifft eine Transportanordnung (1), insbesondere zum Transport von Uranhexafluorid UF₆. Ferner betrifft die Erfindung einen Außenbehälter (20) für eine solche Transporteinrichtung (1). Die Transportanordnung (1) weist auf:
- einen Innenbehälter (10), wobei der Innenbehälter (10) eine erste Innenbehälterstirnwand (11), eine der ersten Innenbehälterstirnwand (11) in einer Längsrichtung (X) des Innenbehälters (10) gegenüberliegende zweite Innenbehälterstirnwand (12) und einen sich zwischen der ersten Innenbehälterstirnwand (11) und der zweiten Innenbehälterstirnwand (12) erstreckenden Innenbehältermantel (13) aufweist,
- einen den Innenbehälter (10) aufnehmenden mehrteiligen Außenbehälter (20), wobei der mehrteilige Außenbehälter (20) eine Unterschale (30) mit einem unteren Mantelabschnitt aufweist, und wobei der Außenbehälter (20) eine zumindest zweiteilig ausgebildete Oberschale (40, 50) aufweist.

## Beschreibung

Die Erfindung betrifft eine Transportanordnung, insbesondere zum Transport von Uranhexafluorid UF₆. Die Transportanordnung ist aber nicht auf den Anwendungsbereich des Transports von Uranhexafluorid beschränkt. Ferner betrifft die Erfindung einen Außenbehälter für eine solche Transporteinrichtung.

Angereichertes Uranhexafluorid wird üblicherweise in international genormten Primärbehältern vom Typ 30B transportiert (gemäß ISO 7195 bzw. der weitestgehend identischen USA Norm ANSI N14.1). Diese Primärbehälter bestehen vorzugsweise aus Kohlenstoffstahl und sind als Druckbehälter ausgeführt. Zur Befüllung sind die Primärbehälter in der Regel mit einem Ventil ausgestattet, das vorzugsweise an einer Stirnseite des Primärbehälters ausgebildet ist. An der gegenüberliegenden anderen Stirnseite ist häufig ein Stopfen ausgebildet zur Erleichterung von Wartungsarbeiten. Zum Transport werden diese Primärbehälter mit ihrer Längsachse in horizontaler Orientierung in einen Außenbehälter, häufig auch als Overpack bezeichnet, eingelegt, der während des Transports den Primärbehälter und dessen Inhalt schützt. Das sogenannte Versandstück bestehend aus Außenbehälter, Primärbehälter und Inhalt des Primärbehälters muss vorzugsweise die international anzuwendenden Vorschriften SSR-6 der IAEA sowie die davon abgeleiteten internationalen und nationalen gesetzlichen Vorschriften unter Routine-, normalen und Unfallbeförderungsbedingungen erfüllen.

Unter Routinebeförderungsbedingungen gewährleisten die Transportanordnungen insbesondere die sichere Verzurrung auf dem Transportmittel sowie die Handhabbarkeit. Unter normalen Beförderungsbedingungen sollte die Transportanordnung die Unversehrtheit des Primärbehälters bei den in SSR-6 definierten Beanspruchungen, wie beispielsweise einem freien Fall aus 1,2 m Höhe, gewährleisten. Unter Unfallbeförderungsbedingungen sollten die Transportanordnungen die Schutzziele "Dichte Umschließung (Containment)" sowie Kritikalitätssicherheit bei den in der SSR-6 definierten Beanspruchungen: freier Fall aus 9 m Höhe, Fall aus 1 m Höhe auf einen massiven Dorn aus Stahl gefolgt von einem Unfallfeuer von 30 Minuten Dauer, gewährleisten.

Bei der Gestaltung der Transportanordnung ist insbesondere der Schutz von Ventilen und/oder Stopfen relevant. Folgende Aspekte sind im Hinblick auf die mechanischen und thermischen Beanspruchungen von Bedeutung:
- Vermeidung einer Krafteinwirkung auf Ventil und/oder Stopfen unter normalen und Unfallbeförderungsbedingungen
- Begrenzung der Krafteinwirkung auf den Primärbehälter durch Begrenzung der Verzögerungen bei den für normale und Unfallbeförderungsbedingungen definierten Fallprüfungen,
- Begrenzung des Temperaturanstiegs von Inhalt und Primärbehälter im Unfallfeuer auf zulässige Werte zur Vermeidung eines unzulässigen Innendrucks bzw. zur Vermeidung eines Versagens der Dichtstelle zwischen Ventil/Stopfen und Primärbehälter.

Die erforderliche Schutzfunktion kann durch einen Außenbehälter bereitgestellt werden, der den mit Uranhexafluorid gefüllten Primärbehälter vollständig umgibt. Der Primärbehälter wird in diesem Zusammenhang in der Regel als Innenbehälter bezeichnet. Der Außenbehälter weist eine in der Regel aus Blech bestehende Ummantelung auf, die eine Stoßdämpfung und eine thermische Isolierung, z. B. aus technischen schockabsorbierenden und thermisch isolierenden Werkstoffen, umschließt.

Derzeit verwendete Außenbehälter bestehen in der Regel aus zwei Halbschalen, die in geschlossenem Zustand den Primärbehälter vollständig umgeben. Beispielsweise wird in der DE 10 2016 000 071 B3 ein solcher aus zwei Halbschalen zusammengesetzter Außenbehälter beschrieben. In der EP 2 335 251 B1 wird ebenfalls ein aus zwei Halbschalen zusammengesetzter Außenbehälter beschrieben. Bei derartigen Außenbehältern wird zur Be- und Entladung des Primärbehälters die obere Halbschale, auch als Oberschale bezeichnet, von der unteren Schale, auch als Unterschale bezeichnet, abgehoben. Der Primärbehälter wird dann mit seiner Längsachse in horizontaler Orientierung in die untere Halbschale des Außenbehälters eingelegt und danach der Außenbehälter durch Auflegen der oberen Halbschale geschlossen. Obere und untere Halbschale des Außenbehälters werden anschließend in der Regel miteinander verriegelt, beispielsweise mittels Sicherungsbolzen.

Aus dem Stand der Technik sind unterschiedlichste Transportanordnungen bekannt, die einen Innenbehälter und einen den Innenbehälter umschließenden bzw. aufnehmenden Außenbehälter aufweisen. Der Schutz des Ventils des Innenbehälters vor mechanischen Kräften stellt einen besonders kritischen Aspekt des Außenbehälters dar. Beispielsweise ist zu diesem Zweck aus der EP 2 335 251 B1 bekannt, dass von der unteren Halbschale des Außenbehälters oder von der ventilseitig verlaufenden Schürze des Innenbehälters bewegbar ein stoßabsorbierendes Element ausgeht, das bei ordnungsgemäßer Positionierung des Innenbehälters zu der unteren Halbschale in eine das Ventil des Innenbehälters abdeckende Position bewegbar ist, und dass bei den Innenbehälter aufnehmendem geschlossenen Außenbehälter das stoßabsorbierende Element außenseitig von zumindest einer der zwei Halbschalen des Außenbehälters abgedeckt ist. Nachteilig bei einer solchen Gestaltung ist der zusätzliche manuelle Handhabungsaufwand und eine Verdrehsicherung des Innenbehälters relativ zum Außenbehälter sowie die Gefahr von Verletzungen des Bedienpersonals durch die schweren Komponenten. Der Schutz des Stopfens wird nach Stand der Technik durch eine Aussparung in der unteren Halbschale bewirkt, in die der Stopfen bei Stoßbeanspruchung eintauchen kann. Auch hier ist zur Beibehaltung der relativen Positionierung von Stopfen und Aussparung eine Verdrehsicherung erforderlich

Aufgabe der vorliegenden Erfindung ist es, eine Transportanordnung zu schaffen, die bei einfacher Handhabung des Außenbehälters einen besonders guten Schutz des Innenbehälters ermöglicht, vorzugsweise um durch die einfache Handhabung eine Verweildauer von Bedienpersonal in der Nähe des Innenbehälters zu reduzieren, insbesondere um bei einem mit Uranhexafluorid gefüllten Innenbehälter die Dosisbelastung für das Bedienpersonal zu verringern.

Diese Aufgabe wird durch die Gegenstände der unabhängigen Patentansprüche gelöst. Vorteilhafte Weiterbildungen sind Gegenstand der abhängigen Ansprüche.

Die erfindungsgemäße Transportanordnung dient insbesondere zum Transport von Uranhexafluorid. Die Transportanordnung weist auf:
- einen Innenbehälter, wobei der Innenbehälter eine erste Innenbehälterstirnwand, eine der ersten Innenbehälterstirnwand in einer Längsrichtung des Innenbehälters gegenüberliegende zweite Innenbehälterstirnwand und einen sich zwischen der ersten Innenbehälterstirnwand und der zweiten Innenbehälterstirnwand erstreckenden Innenbehältermantel aufweist,
- einen den Innenbehälter aufnehmenden mehrteiligen Außenbehälter, wobei der mehrteilige Außenbehälter eine Unterschale mit einem unteren Mantelabschnitt aufweist, und wobei der Außenbehälter eine zumindest zweiteilig ausgebildete Oberschale aufweist.

Die zumindest zweiteilige Oberschale weist ein erstes Oberschalenteil und ein zweites Oberschalenteil auf, wobei das erste Oberschalenteil eine erste Stirnwand und einen mit der ersten Stirnwand verbundenen ersten oberen Mantelteilabschnitt aufweist, wobei das zweite Oberschalenteil eine zweite Stirnwand und einen mit der zweiten Stirnwand verbundenen zweiten oberen Mantelteilabschnitt aufweist, wobei die erste Stirnwand auf ihrer dem Innenbehälter zugewandten Seite einen ersten Abstandshalter aufweist, wobei der erste Abstandshalter in Richtung der ersten Innenbehälterstirnwand hervorsteht.

Durch die zumindest zweiteilige Oberschale ist die Handhabung der Oberschale, insbesondere in Hinblick auf das Zusammensetzen des Außenbehälters, um einen geschlossenen Zustand zu erreichen, in dem der Innenbehälter vollständig von dem Außenbehälter umschlossen ist, erleichtert. Die Zweiteilung der Oberschale ist insbesondere in Hinblick auf den ersten Abstandshalter als besonders vorteilhaft anzusehen, da der Abstandshalter bzw. die beiden Oberschalenteile derart gestaltet werden können, dass eine lichte Weite zwischen dem ersten Abstandshalter und der zweiten Stirnwand in einem geschlossenen Zustand des Außenbehälters kleiner sein kann als eine Erstreckung des Innenbehälters in der Längsrichtung. Durch die Zweiteilung der Oberschale ist es möglich, die Oberschale bei in der Unterschale eingelegtem Innenbehälter mit der Unterschale zu verbinden. Wenn die Oberschale nicht zumindest zweiteilig ausgebildet wäre, sondern einteilig ausgebildet wäre, könnte die einteilig ausgebildete Oberschale aufgrund des hervorstehenden ersten Abstandshalters bei in der Unterschale eingelegtem Innenbehälter nicht aufgesetzt werden, da aufgrund der zu geringen lichten Weite der Innenbehälter ein Aufsetzen der Oberschale verhindern würde. Aufgrund des Vorsehens des ersten Oberschalenteils und des zweiten Oberschalenteils können diese beiden Oberschalenteile derart positioniert werden, dass die lichte Weite zunächst ausreichend ist, um die beiden Oberschalenteile auf die Unterschale aufzusetzen bzw. aufzulegen, und anschließend derart zueinander zu verschieben, dass die Oberschalenteile in eine Schließstellung überführt werden, in dem die Oberschale zusammen mit der Unterschale den Innenbehälter vollständig umschließt. Es ist aber auch durchaus denkbar, dass zunächst eines der zwei Oberschalenteile auf die Unterschale aufgesetzt und anschließend das andere der zweie Oberschalenteile auf die Unterschale aufgesetzt wird.

Kommt es zu einer Relativbewegung des Innenbehälters relativ zu dem Außenbehälter in der Längsrichtung, kann sich der Innenbehälter über die erste Innenbehälterstirnwand an dem ersten Abstandshalter abstützen. Dadurch kann eine Lagesicherung des Innenbehälters in der Längsrichtung erreicht werden, insbesondere um eine mechanische Krafteinwirkung auf ein an der ersten Innenbehälterstirnwand ausgebildetes Ventil, insbesondere im Falle eines Unfalls, zu vermeiden.

Vorzugsweise sind die erste Innenbehälterstirnwand und/oder die zweite Innenbehälterstirnwand nach außen gewölbt ausgebildet.

Vorzugsweise sind die erste Innenbehälterstirnwand und/oder die zweite Innenbehälterstirnwand durch einen Klöpperboden gebildet.

Vorzugsweise weist der Innenbehälter eine Längserstreckung in der Längsrichtung von 1000 mm bis 3000 mmm, insbesondere von 2000 mm bis 2100 mm, auf.

Vorzugsweise handelt es sich bei dem Innenbehälter um einen genormten Behälter, insbesondere gemäß ISO 7195:2020 oder ANSI N14.1-2023.

Vorzugsweise ist der erste Abstandshalter derart an der ersten Stirnwand positioniert, dass der erste Abstandshalter in radialer Richtung versetzt zu einem an der ersten Innenbehälterstirnwand ausgebildeten Ventil oder Stopfen ausgebildet ist.

In einer besonders bevorzugten Ausführungsform ist vorgesehen, dass die zweite Stirnwand auf ihrer dem Innenbehälter zugewandten Seite einen zweiten Abstandshalter aufweist, wobei der zweite Abstandshalter in Richtung der zweiten Innenbehälterstirnwand hervorsteht.

Bei einer gewölbten ersten Innenbehälterstirnwand wird es als vorteilhaft angesehen, wenn der erste Abstandshalter an diese Wölbung angepasst ist. Beispielsweise weist der erste Abstandshalter bei einer konvexen Wölbung der ersten Innenbehälterstirnwand eine konkave Wölbung auf. Bei einer gewölbten zweiten Innenbehälterstirnwand wird es als vorteilhaft angesehen, wenn der zweite Abstandshalter an diese Wölbung angepasst ist. Beispielsweise weist der zweite Abstandshalter bei einer konvexen Wölbung der zweiten Innenbehälterstirnwand eine konkave Wölbung auf.

Es wird als besonders vorteilhaft angesehen, wenn der erste obere Mantelteilabschnitt und der zweite obere Mantelteilabschnitt jeweils wannenförmig ausgebildet sind.

In einer besonders bevorzugten Ausführungsform ist vorgesehen, dass der unteren Mantelabschnitt wannenförmig ausgebildet ist.

In einer bevorzugten Ausführungsform ist vorgesehen, dass in einem geschlossenen Zustand des Außenbehälters das erste Oberschalenteil derart angeordnet ist, dass die erste Stirnwand an einer Stirnfläche des unteren Mantelabschnitts anliegt.

Vorzugsweise liegt in dem geschlossenen Zustand die zweite Stirnwand des zweiten Oberschalenteils ebenfalls an einer der einen Stirnfläche des unteren Mantelabschnitts in der Längsrichtung gegenüberliegenden anderen Stirnfläche des unteren Mantelabschnitts an.

Als besonders vorteilhaft wird es angesehen, wenn in dem Schließzustand der Oberschale das erste Oberschalenteil und das zweite Oberschalenteil derart angeordnet sind, dass der erste obere Mantelteilabschnitt und der zweite obere Mantelteilabschnitt aneinander anliegen.

Es wird als besonders vorteilhaft angesehen, wenn der Innenbehälter eine erste Schürze aufweist, wobei die erste Schürze gegenüber der ersten Innenbehälterstirnwand in eine der zweiten Innenbehälterstirnwand abgewandte Richtung hervorsteht, und/oder wobei der Innenbehälter eine zweite Schürze aufweist, wobei die zweite Schürze gegenüber der zweiten Innenbehälterstirnwand in eine der ersten Innenbehälterstirnwand abgewandte Richtung hervorsteht. Über die erste bzw. die zweite Schürze kann sich der Innenbehälter an der ersten Stirnwand bzw. der zweiten Stirnwand abstützen, wodurch eine Lagesicherung des Innenbehälters in der Längsrichtung in dem Außenbehälter bewirkt ist, insbesondere Relativbewegungen des Innenbehälters in dem Außenbehälter entlang der Längsrichtung begrenzt werden. Somit kann sowohl über die jeweilige Schürze und die entsprechende Stirnwand als auch die jeweilige Innenbehälterstirnwand und den jeweiligen Abstandshalter ein Abstützen des Innenbehälters an dem Außenbehälter in der Längsrichtung erreicht werden, wodurch eine besonders sichere, stabile und belastbare Lagesicherung erzielt werden kann.

Als besonders vorteilhaft wird es angesehen, wenn in der Längsrichtung ein Abstand des ersten Abstandshalters von der ersten Innenbehälterstirnwand und ein Abstand der ersten Schürze von der ersten Stirnwand gleich sind oder im Wesentlichen gleich sind. Unter "im Wesentlichen gleich" werden vorliegend insbesondere Abstandsunterschiede von bis zu 15 mm verstanden. Dadurch stützt sich der Innenbehälter im Falle eines Sturzes sowohl über die erste Schürze als auch die erste Innenbehälterstirnwand an der ersten Oberschale ab.

Als besonders vorteilhaft wird es angesehen, wenn in der Längsrichtung ein Abstand des zweiten Abstandshalters von der zweiten Innenbehälterstirnwand und ein Abstand der zweiten Schürze von der zweiten Stirnwand gleich sind oder im Wesentlichen gleich sind. Unter "im Wesentlichen gleich" werden vorliegend insbesondere Abstandsunterschiede von bis zu 15 mm verstanden. Dadurch stützt sich der Innenbehälter im Falle eines Sturzes sowohl über die zweite Schürze als auch die zweite Innenbehälterstirnwand an der zweiten Oberschale ab.

Über den ersten Abstandshalter und/oder den zweiten Abstandshalter kann sich der Innenbehälter mit der entsprechenden Innenbehälterstirnwand ebenfalls in der Längsrichtung abstützen, wodurch eine Lagesicherung des Innenbehälters in dem Außenbehälter in der Längsrichtung des Innenbehälters bewirkt ist.

Ein verwendeter Innenbehälter wird in der Regel gewisse Fertigungstoleranzen aufweisen. Um diesen Fertigungstoleranzen Rechnung zu tragen bzw. das Einbringen eines toleranzbehafteten Innenbehälters in den Außenbehälter zu gewährleisten, ist in einer bevorzugten Ausführungsform vorgesehen, dass Innenabmessungen des Außenbehälters derart gewählt sind, dass ein Innenbehälter mit einer an der Obergrenze des Toleranzbereichs liegenden Längserstreckung in den Außenbehälter eingebracht werden kann. Daher ist es durchaus denkbar, beispielweise wenn ein Innenbehälter mit einer an der Untergrenze des Toleranzbereichs liegenden Längserstreckung in den Außenbehälter eingebracht ist, dass der erste Abstandshalter von der ersten Innenbehälterstirnwand beabstandet ist und/oder der zweite Abstandshalter von der zweiten Innenbehälterstirnwand beabstandet ist. Der jeweilige Abstand in der Längsrichtung kann beispielsweise von 1 mm bis 25 mm betragen, insbesondere von 3 mm bis 21 mm betragen.

Ferner ist es durchaus denkbar, beispielweise wenn ein Innenbehälter mit einer an der Untergrenze des Toleranzbereichs liegenden Längserstreckung in den Außenbehälter eingebracht ist, dass die erste Stirnwand von der ersten Schürze beabstandet ist und/oder die zweite Stirnwand von der zweiten Schürze beabstandet ist. Der jeweilige Abstand in der Längsrichtung kann beispielsweise von 1 mm bis 25 mm betragen, insbesondere von 3 mm bis 21 mm betragen.

Es ist aber auch denkbar, dass der erste Abstandshalter an der ersten Innenbehälterstirnwand anliegt und/oder der zweite Abstandshalter an der zweiten Innenbehälterstirnwand anliegt.

In einer besonders bevorzugten Ausführungsform ist vorgesehen, dass an der ersten Innenbehälterstirnwand ein Ventil und/oder ein Stopfen ausgebildet ist, wobei das Ventil und/oder der Stopfen gegenüber der ersten Innenbehälterstirnwand hervorsteht und/oder wobei an der zweiten Innenbehälterstirnwand ein Ventil und/oder ein Stopfen ausgebildet ist, wobei das Ventil und/oder der Stopfen gegenüber der zweiten Innenbehälterstirnwand hervorsteht. Durch den in Richtung des Innenbehälters hervorstehenden ersten Abstandshalter und die erste Stirnwand des ersten Oberschalenteils wird ein Schutzraum für das an der ersten Innenbehälterstirnwand ausgebildete Ventil bzw. den dort ausgebildeten Stopfen gebildet, insbesondere wenn zusätzlich noch eine erste Schürze an dem Innenbehälter ausgebildet ist. Ein derartiger Schutzraum gewährleistet, dass kein mechanischer Kontakt zwischen dem Ventil bzw. dem Stopfen und dem Außenbehälter besteht. Dadurch wird vermieden, dass es zu einer mechanischen Krafteinwirkung auf das Ventil bzw. den Stopfen beim Transport der Transportanordnung kommt. Entsprechendes gilt für den zweiten Abstandshalter und die zweite Stirnwand des zweiten Oberschalenteils.

Vorzugsweise weist die erste Stirnwand eine den ersten Abstandshalter umlaufende erste Vertiefung auf. Dadurch ist in der Längsrichtung ein zusätzlicher Freiraum für das an der ersten Innenbehälterstirnwand ausgebildete Ventil bzw. den dort ausgebildeten Stopfen geschaffen, in den das Ventil und/oder der Stopfen bei einer Verformung eintauchen kann. Vorzugsweise ist an der ersten Innenbehälterstirnwand ein Ventil ausgebildet, sodass das Ventil bei einer Verformung in den zusätzlichen Freiraum eintauchen kann.

Vorzugsweise weist die zweite Stirnwand eine den zweiten Abstandshalter umlaufende zweite Vertiefung auf. Dadurch ist in der Längsrichtung ein zusätzlicher Freiraum für das an der zweiten Innenbehälterstirnwand ausgebildete Ventil bzw. den dort ausgebildeten Stopfen geschaffen, in den das Ventil und/oder der Stopfen bei einer Verformung eintauchen kann. Vorzugsweise ist an der zweiten Innenbehälterstirnwand ein Stopfen ausgebildet, sodass der Stopfen bei einer Verformung in den zusätzlichen Freiraum eintauchen kann.

Als besonders vorteilhaft wird es angesehen, wenn in der Längsrichtung ein Abstand des ersten Abstandshalters von der ersten Innenbehälterstirnwand größer ist, als ein Abstand des Ventils und/oder des Stopfens von der ersten Stirnwand. Dadurch wird ein mechanischer Kontakt von Ventil bzw. Stopfen und erster Stirnwand vermieden.

Als besonders vorteilhaft wird es angesehen, wenn in der Längsrichtung ein Abstand des zweiten Abstandshalters von der zweiten Innenbehälterstirnwand größer ist, als ein Abstand des Ventils und/oder des Stopfens von der zweiten Stirnwand. Dadurch wird ein mechanischer Kontakt von Ventil bzw. Stopfen und zweiter Stirnwand vermieden.

Als besonders vorteilhaft wird es angesehen, wenn der erste Abstandshalter derart angeordnet ist, dass bei einer Rotation des Innenbehälters um seine Längsachse der Abstandshalter außerhalb eines beim Rotieren des Innenbehälters von dem Ventil bzw. dem Stopfen beschriebenen Kreisrings ausgebildet ist. Eine derartige Gestaltung hat den Vorteil, dass auf eine Drehsicherung des Innenbehälters in dem Außenbehälter verzichtet werden kann, wodurch insbesondere die Notwendigkeit einer zeitaufwendigen exakten Ausrichtung des Innenbehälters in dem Außenbehälter und eine nachfolgende Drehsicherung des Innenbehälters in dem Außenbehälter entfällt. Dadurch wird der Vorgang des Anordnens des Innenbehälters in dem Außenbehälter erleichtert, wodurch insbesondere Zeit eingespart werden kann, was sich wiederum vorteilhaft auf eine etwaige Dosisbelastung von Bedienpersonal auswirkt. Die obigen Ausführungen zu dem ersten Abstandshalter hinsichtlich einer Rotation des Innenbehälters gelten entsprechend für den zweiten Abstandshalter.

Es wird als besonders vorteilhaft angesehen, wenn das Ventil und/oder der Stopfen in radialer Richtung zwischen dem ersten Abstandshalter und der ersten Schürze angeordnet ist und/oder das Ventil und/oder der Stopfen in radialer Richtung zwischen dem zweiten Abstandshalter und der zweiten Schürze angeordnet ist.

Es wird als besonders vorteilhaft angesehen, wenn die Oberschale genau zweiteilig ausgebildet ist, insofern die Oberschale lediglich das erste Oberschalenteil und das zweite Oberschalenteil aufweist und kein weiteres Oberschalenteil vorgesehen ist, das beispielsweise zwischen dem ersten Oberschalenteil und dem zweiten Oberschalenteil zu positionieren ist. Dadurch werden die Anzahl der Oberschalenteile und die notwendigen Montagehandlungen zum Zusammensetzen des Außenbehälters reduziert.

Als besonders vorteilhaft in Hinblick auf ein Zusammensetzen des Außenbehälters wird es angesehen, wenn der erste obere Mantelteilabschnitt des ersten Oberschalenteils eine sich entlang der Längsrichtung des Innenbehälters erstreckende erste Unterkante aufweist mit der das erste Oberschalenteil auf einer Oberkante des unteren Mantelabschnitts aufliegt, wobei das erste Oberschalenteil entlang der Oberkante bezüglich der Unterschale verschiebbar ist und/oder wobei der zweite obere Mantelteilabschnitt des zweiten Oberschalenteils eine sich entlang der Längsrichtung des Innenbehälters erstreckende zweite Unterkante aufweist mit der das zweite Oberschalenteil auf einer Oberkante des unteren Mantelabschnitts aufliegt, wobei das zweite Oberschalenteil entlang der Oberkante bezüglich der Unterschale verschiebbar ist. Dadurch kann das jeweilige Oberschalenteil zunächst auf das Unterschalenteil aufgelegt werden und anschließend zum Verschließen der Oberschale in der Längsrichtung verschoben werden bis die Schließstellung erreicht ist. Das Auflegen der Oberschalenteile kann nacheinander oder gemeinsam erfolgen. Das Auflegen des jeweiligen Oberschalenteils kann unter Verwendung eines Krans oder eines Gabelstaplers erfolgen. Die Oberschalenteile können durchaus gemeinsam aufgelegt werden. Vorzugsweise sind das erste Oberschalenteil und das zweite Oberschalenteil derart gestaltet, dass die Oberschalenteile nach dem Auflegen auf die Unterschale kippmomentfrei gelagert sind. Dies kann beispielsweise durch eine geeignete Gewichtsverteilung erreicht werden. Als besonders bevorzugt wird es allerdings angesehen, wenn das erste Oberschalenteil und das zweite Oberschalenteil miteinander verbunden sind und gemeinsam auf die Unterschale aufgelegt werden. Dabei befinden sich das erste Oberschalenteil und das zweite Oberschalenteil vorzugsweise in einer auseinandergeschobenen Stellung, um das Auflegen trotz des ersten Abstandshalters, insbesondere trotz des ersten Abstandshalters und des zweiten Abstandshalters, und dem in der Unterschale positionierten Innenbehälter zu ermöglichen. Nach dem vorzugsweise in vertikaler Richtung erfolgten Auflegen des ersten Oberschalenteils und des zweiten Oberschalenteils können das erste Oberschalenteil und das zweite Oberschalenteil zusammengeschoben werden, um diese in die Schließstellung zu überführen und dadurch die Oberschale in der Längsrichtung zu schließen.

Um die genaue Positionierung des ersten Oberschalenteils bzw. des zweiten Oberschalenteils an der Unterschale in einer senkrecht zu der Längsrichtung ausgebildeten Querrichtung zu erreichen, wird es als vorteilhaft angesehen, wenn die Oberkante eine Führungsstruktur und die erste Unterkante bzw. die zweite Unterkante eine zu der Führungsstruktur korrespondierende Gegenstruktur aufweist. Die Führungsstruktur und die Gegenstruktur können beispielsweise eine Nut und einen zu der Nut korrespondierenden Steg aufweisen.

Um eine Sicherung des ersten Oberschalenteils und/oder des zweiten Oberschalenteils an der Unterschale in einer senkrecht zu der Längsrichtung ausgebildeten Hochrichtung zu erreichen, wird es als vorteilhaft angesehen, wenn die Oberkante eine Sicherungskontur und die erste Unterkante eine erste Sicherungsgegenkontur aufweist, wobei das erste Oberschalenteil entlang der Oberkante bezüglich der Unterschale in der Längsrichtung in eine Schließstellung verschiebbar ist, in der die Sicherungskontur und die erste Sicherungsgegenkontur in Eingriff sind, derart, dass das erste Oberschalenteil in einer senkrecht zu der Längsrichtung des Innenbehälters ausgebildeten Hochrichtung an der Unterschale gesichert ist, und/oder wobei die Oberkante eine Sicherungskontur und die zweite Unterkante eine zweite Sicherungsgegenkontur aufweist, wobei das zweite Oberschalenteil entlang der Oberkante bezüglich der Unterschale in der Längsrichtung in eine Schließstellung verschiebbar ist, in der die Sicherungskontur und die zweite Sicherungsgegenkontur in Eingriff sind, derart, dass das zweite Oberschalenteil in einer senkrecht zu der Längsrichtung des Innenbehälters ausgebildeten Hochrichtung an der Unterschale gesichert ist.

In diesem Zusammenhang wird es als besonders vorteilhaft angesehen, wenn eine der Sicherungskontur und der ersten Sicherungsgegenkontur einen Steg mit einer Mehrzahl von hervorstehenden Bolzen, vorzugsweise fünf bis zwanzig Bolzen, und die andere der Sicherungskontur und der ersten Sicherungsgegenkontur eine zu dem Steg korrespondierende Nut mit einer Mehrzahl von verbreiterten Aufnahmeabschnitten, vorzugsweise fünf bis zwanzig Aufnahmeabschnitte, zum Einführen der Bolzen entlang der Hochrichtung aufweist.

Es wird als besonders vorteilhaft angesehen, wenn das erste Oberschalenteil und das zweite Oberschalenteil aneinander befestigt sind, derart, dass eine Montageeinheit gebildet ist, wobei die erste Stirnwand und die zweite Stirnwand in einer Längsrichtung der Oberschale einander gegenüberliegen, wobei das erste Oberschalenteil und das zweite Oberschalenteil entlang der Längsrichtung der Oberschale zueinander verschiebbar sind von einer Offenstellung in die zusammengeschobene Schließstellung und umgekehrt. Insbesondere im Zusammenhang mit der Sicherungskontur und der Sicherungsgegenkontur wird es als vorteilhaft angesehen, wenn das erste Oberschalenteil und das zweite Oberschalenteil in der Offenstellung derart positioniert sind, dass die Sicherungskontur und die Sicherungsgegenkontur derart positioniert sind, dass sie außer Eingriff sind, sodass ein Abheben der Montageeinheit von der Unterschale in der Hochrichtung bzw. ein Aufsetzen der Montageeinheit entlang der Hochrichtung auf die Unterschale ermöglicht ist.

Wie bereits ausgeführt, wird es als besonders vorteilhaft angesehen, wenn in der Ausgangsstellung die Oberschale in einer senkrecht zu der Längsrichtung der Oberschale ausgebildeten Hochrichtung von der Unterschale abhebbar ist.

Es wird als besonders vorteilhaft angesehen, wenn die Oberschale einen Antriebsmechanismus aufweist zum Verschieben des ersten Oberschalenteils und des zweiten Oberschalenteils zueinander entlang der Längsrichtung der Oberschale. Dadurch, dass der Antriebsmechanismus bereits in die Oberschale und/oder in die Montageeinheit integriert ist, kann das Verschieben besonders einfach und schnell erfolgen. Insbesondere ist es nicht notwendig, separate Werkzeuge oder Maschinen, wie beispielsweise einen oder mehrere Gabelstapler, zum Verschieben des ersten Oberschalenteils und des zweiten Oberschalenteils vorzusehen. Bei dem Antriebsmechanismus kann es sich beispielsweise um einen Spindelantrieb handeln. Insbesondere weist der Antriebsmechanismus einen elektrischen Antrieb auf. Über den Antriebsmechanismus kann auch eine Verriegelung der Oberschalenteile in der Längsrichtung bewirkt sein, beispielsweise dadurch, dass der Antriebsmechanismus selbsthemmend ausgebildet ist. Zu diesem Zweck kann der Antriebsmechanismus ein selbsthemmendes Getriebe aufweisen. Vorzugsweise weist der Antriebsmechanismus einen Linearantrieb auf.

Im Zusammenhang mit dem Antriebsmechanismus wird es als besonders vorteilhaft angesehen, wenn der Antriebsmechanismus mit einer Steuereinrichtung ansteuerbar ist, wobei diese Steuereinrichtung eine Fernsteuerung des Antriebsmechanismus ermöglicht. Dadurch kann die Aufenthaltszeit des Bedienpersonals an der Transportanordnung weiter reduziert werden und/oder die Abstände zwischen Bedienpersonal und Transportanordnung können vergrößert werden, was in Hinblick auf eine Reduzierung der Dosisbelastung als vorteilhaft anzusehen ist.

Es ist durchaus denkbar, dass an dem Außenbehälter ein oder mehrere Sensoreinrichtungen angebracht sind, wobei die eine oder die mehreren Sensoreinrichtungen dazu eingerichtet sind, einen Verschlusszustand der Oberschale zu erfassen. Dadurch wird eine besonders hohe Sicherheit erreicht und es wird auf einfache Art und Weise eine Dokumentation des Verschlusszustands des Außenbehälters ermöglicht.

Es wird als besonders vorteilhaft angesehen, wenn der Innenbehältermantel kreiszylinderförmig ausgebildet ist.

In einer besonders bevorzugten Ausführungsform ist vorgesehen, dass in einem geschlossenen Zustand des Außenbehälters der Innenbehälter in dem Außenbehälter in Hinblick auf eine Drehbarkeit um seine Längsachse drehsicherungsfrei in dem Außenbehälter gelagert ist, insbesondere nicht fixiert ist.

In einer besonders bevorzugten Ausführungsform ist vorgesehen, dass an dem unteren Mantelabschnitt stirnseitig Zentrierhilfen, insbesondere Zentrierplatten, angebracht sind zum Zentrieren des in die Unterschale eingelegten Innenbehälters in der Längsrichtung . Bei den Zentrierhilfen kann es sich insbesondere um relativ dünnwandige Bleche handeln, da die Zentrierhilfen keiner besonders hohen mechanischen Belastung ausgesetzt werden und der Schutz des Innenbehälters nicht durch die Zentrierhilfen erbracht werden muss, sondern durch die erste Stirnwand und die zweite Stirnwand. Daher wird es als besonders vorteilhaft angesehen, wenn die Zentrierhilfen an ihrer dem Innenbehälter abgewandten Außenseite von der ersten Stirnwand bzw. der zweiten Stirnwand abgedeckt sind.

Vor dem Hintergrund einer besonders hohen Sicherheit wird es als vorteilhaft angesehen, wenn die Transportanordnung eine Verrieglungseinrichtung aufweist, wobei die Verrieglungseinrichtung dazu eingerichtet ist, in einer Verriegelungsstellung das erste Oberschalenteil und das zweite Oberschalenteil in der Längsrichtung miteinander zu verriegeln, und/oder die Verrieglungseinrichtung dazu eingerichtet ist, das erste Oberschalenteil und das zweite Oberschalenteil mit der Unterschale in der Längsrichtung zu verriegeln, wobei die Verriegelungseinrichtung manuell oder elektromechanisch von einer Entriegelungsstellung in die Verriegelungsstellung überführbar ist. Eine Verriegelungseinrichtung kann beispielsweise eine oder mehrere Verschraubung aufweisen, die beispielsweise mit einem vorgegebenen und bei Bedarf nachweisbar dokumentierten Drehmoment angezogen werden.

Die Verriegelungseinrichtung weist vorzugsweise zumindest einen, beispielsweise manuell einsteckbaren, Verriegelungsbolzen auf.

Es ist aber auch denkbar, dass die erste Stirnwand an der ersten Schürze anliegt und/oder die zweite Stirnwand an der zweiten Schürze anliegt.

Die Erfindung betrifft ferner einen Außenbehälter für die erfindungsgemäße Transportanordnung.

Für den Außenbehälter als solchen gelten die Ausführungen zu der Transportanordnung, deren Vorteile und vorteilhaften Ausführungsformen entsprechend und umgekehrt.

In den nachfolgenden Figuren wird die Erfindung anhand von einem Ausführungsbeispiel näher erläutert ohne auf diese beschränkt zu sein. Es zeigen:
Fig. 1 einen Innenbehälter einer Transportanordnung in einer perspektivischen Ansicht,
Fig. 2 den Innenbehälter gemäß Fig. 1 in einer weiteren perspektivischen Ansicht,
Fig. 3 die Transportanordnung mit einem mehrteiligen Außenbehälter in einem geschlossenen Zustand,
Fig. 4 die Transportanordnung gemäß Fig. 3 in einem Längsschnitt,
Fig. 5 die Transportanordnung gemäß Fig. 3 mit einer Oberschale des Außenbehälters, die zwei Oberschalenteile umfasst, in einer Offenstellung in einer Seitenansicht,
Fig. 6 eine Unterschale des Außenbehälters mit dem darin eingelegten Innenbehälter in einer perspektivischen Ansicht,
Fig. 7 die Anordnung gemäß Fig. 6 in einer Stirnansicht,
Fig. 8 die Anordnung gemäß Fig. 6 in einer weiteren Stirnansicht,
Fig. 9 die Oberschale des Außenbehälters in einer Schließstellung in einer perspektivischen Ansicht,
Fig. 10 die Oberschale des Außenbehälters in der Offenstellung in einer perspektivischen Ansicht,
Fig. 11 die Oberschale des Außenbehälters in der Offenstellung in einer weiteren perspektivischen Ansicht,
Fig. 12 die Unterschale des Außenbehälters in einer perspektivischen Ansicht.

Die Figuren 1 bis 12 zeigen eine erfindungsgemäße Transportanordnung 1 bzw. Komponenten der Transportanordnung 1. Die Transportanordnung 1 dient zum Transport von Uranhexafluorid. Die Transportanordnung 1 weist einen Innenbehälter 10 auf, wobei dieser Innenbehälter 10 zylindrisch ausgeführt ist. Der Innenbehälter 10 besteht vorliegend aus Carbonstahl oder vorwiegend aus Carbonstahl. Der Innenbehälter 10 weist eine erste Innenbehälterstirnwand 11, eine der ersten Innenbehälterstirnwand 11 in einer Längsrichtung X des Innenbehälters 10 gegenüberliegende zweite Innenbehälterstirnwand 12 und einen sich zwischen der ersten Innenbehälterstirnwand 11 und der zweiten Innenbehälterstirnwand 12 erstreckenden Innenbehältermantel 13 auf. Die jeweilige Innenbehälterstirnwand 11, 12 ist nach außen gewölbt ausgebildet. Der Innenbehälter 10 dient zum Aufnehmen des Uranhexafluorids.

Zum Befüllen des Innenbehälters 10 mit dem Uranhexafluorid weist der Innenbehälter 10 ein an der ersten Innenbehälterstirnwand 11 ausgebildetes Ventil 16 auf. Über dieses Ventil 16 kann dem Innenbehälter 10 Uranhexafluorid zugeführt und entnommen werden. An der gegenüberliegenden zweiten Innenbehälterstirnwand 12 ist ein Stopfen 17 ausgebildet. Über den Stopfen 17 ist der Innenbehälter 10 für Wartungszwecke zugänglich.

Der Innenbehälter 10 weist im Bereich der jeweiligen Innenbehälterstirnwand 11, 12 angeschweißte Schürzen 14, 15 auf. Dabei steht eine erste Schürze 14 gegenüber der ersten Innenbehälterstirnwand 11 in der Längsrichtung X nach außen hervor. Eine zweite Schürze 15 steht gegenüber der zweiten Innenbehälterstirnwand 12 in der Längsrichtung X gegenüber der zweiten Stirnwand 12 nach außen hervor. Die Schürzen 14, 15 können beispielsweise mit dem Innenbehältermantel 13 verschweißt sein. Die erste Schürze 14 steht in der Längsrichtung X gegenüber dem Ventil 16 hervor. Die zweite Schürze 15 steht in der Längsrichtung X gegenüber dem Stopfen 17 hervor. Bei dem Innenbehälter 10 handelt es sich um einen genormten mit einer Länge über die Schürzen 14, 15 von 2070 mm mit einer Toleranz von ±12 mm. Insbesondere handelt es sich bei dem Innenbehälter 10 um einen Behälter gemäß ISO 7195:2020.

Die Transportanordnung 1 weist einen Außenbehälter 20 auf, wobei dieser Außenbehälter 20 dazu ausgebildet ist, den Innenbehälter 10 aufzunehmen und umlaufend zu umschließen. Der Außenbehälter 20 ist mehrteilig ausgebildet und weist eine Unterschale 30 auf. Diese Unterschale 30 weist einen wannenförmigen unteren Mantelabschnitt 31 auf, wobei die Form des unteren Mantelabschnitts 31 an die Form des Innenbehältermantels 13 des Innenbehälters 10 angepasst ist. Der unteren Mantelabschnitt 31 ist daher in Form einer Halbschale ausgebildet, wie insbesondere den Figuren 7, 8 und 12 zu entnehmen ist. Um den Innenbehälter 10 in die Unterschale 30 einzubringen, wird der Innenbehälter 10 mit seiner Längsachse X in horizontaler Orientierung ausgerichtet und dann in vertikaler Richtung, die vorliegend der Hochrichtung Z entspricht, in den unteren Mantelabschnitt 31 eingelegt. Das Einlegen kann beispielsweise mithilfe eines Krans oder eines Gabelstaplers erfolgen.

In vertikaler Richtung, somit in der Hochrichtung Z, unterhalb des unteren Mantelabschnitts 31 ist ein Gestell 60 an der Unterschale 30 angebracht. Über das Gestell 60 ist zum einen ein stabiler Stand der Unterschale 30 auf einer Aufstellebene, beispielsweise dem Boden oder auch einer Ladefläche eines Transportgeräts, gewährleistet. Zudem ist über das Gestell 60 eine Handhabung der Unterschale 30 bzw. des gesamten Außenbehälters 20 erleichtert. Beispielsweise weist das Gestell 60 mehrere Einschuböffnungen 61 auf, wobei die Einschuböffnungen 61 dazu eingerichtet sind, dass eine Staplergabel eines Gabelstaplers in dieser Einschuböffnungen 61 einfahren kann. Zudem sind Handhabungslaschen 62 vorgesehen, um beispielsweise einen Kranhaken einzuhängen.

Stirnseitig an dem unteren Mantelabschnitt 31 sind kreisringsegmentförmige Zentrierplatten 36 angebracht. Diese Zentrierplatten 36 dienen zum Zentrieren des in die Unterschale 30 eingelegten Innenbehälters 10 in der Längsrichtung X über die Schürzen 14, 15.

Der Außenbehälter 20 weist eine vorliegend zweiteilig ausgebildete Oberschale 40, 50 auf. Die Unterschale 30 und die Oberschale 40, 50 umschließen in einem geschlossenen Zustand einen Aufnahmeraum des Außenbehälters 20, in dem der Innenbehälter 10 angeordnet ist. Im geschlossenen Zustand umschließen die Unterschale 30 und die Oberschale 40, 50 den Innenbehälter 10 allseitig. Dieser geschlossene Zustand ist in den Figuren 3 und 4 dargestellt.

Die zweiteilige Oberschale 40, 50 weist ein erstes Oberschalenteil 40 und ein zweites Oberschalenteil 50 auf. Das erste Oberschalenteil 40 weist eine erste Stirnwand 41 und einen mit der ersten Stirnwand 41 verbundenen ersten oberen Mantelteilabschnitt 42 in Form einer Halbschale auf. Das zweite Oberschalenteil 50 weist eine zweite Stirnwand 51 und einen mit der zweiten Stirnwand 51 verbundenen zweiten oberen Mantelteilabschnitt 52 in Form einer Halbschale auf. Das erste Oberschalenteil 40 und das zweite Oberschalenteil 50 sind im Wesentlichen identisch ausgebildet und zur Bildung der Oberschale 40, 50 spiegelsymmetrisch angeordnet. Im geschlossenen Zustand der Oberschale 40, 50 liegen die Mantelteilabschnitte 42, 52 in der Längsrichtung X aneinander an und umschließen in diesem Zustand zusammen mit dem unteren Mantelabschnitt 31 den Innenbehälter 10 umlaufend und somit in der radialen Richtung. Die erste Stirnwand 41 und die zweite Stirnwand 51 decken den Innenbehälter 10 im geschlossenen Zustand jeweils stirnseitig ab. Im geschlossenen Zustand liegen die erste Stirnwand 41 und die zweite Stirnwand 51 jeweils stirnseitig an dem unteren Mantelabschnitt 31 an.

Wie insbesondere den Figuren 3 und 5 zu entnehmen ist, sind das erste Oberschalenteil 40 und das zweite Oberschalenteil 50 aneinander befestigt und zwar über eine Verbindungsstange 70, die in der Längsrichtung X verläuft. Durch diese Befestigung des ersten Oberschalenteils 40 an dem zweiten Oberschalenteil 50 ist eine als Einheit handhabbare Montageeinheit gebildet. An der Verbindungsstange 70 sind Ösen 71 angebracht. Über die Ösen 71 kann ein Hebezeug an der Verbindungsstange 70 befestigt werden, um die Oberschale 40, 50 mit einem Kran oder ähnlichem zu handhaben. Dabei liegen die erste Stirnwand 41 und die zweite Stirnwand 51 in der Längsrichtung X einander gegenüber. Das erste Oberschalenteil 40 und das zweite Oberschalenteil 50 sind dabei derart aneinander befestigt, dass die Oberschalenteile 40, 50 zueinander in der Längsrichtung X verschiebbar sind. Dadurch können die Oberschalenteile 40, 50 von der Offenstellung, in der die Oberschalenteile 40, 50 voneinander beanstandet sind, in die Schließstellung überführt werden, in der die Oberschalenteile 40, 50 zusammengeschoben sind und in der die Mantelteilabschnitte 42, 52 stirnseitig aneinander anliegend. Die Figuren 10 und 11 zeigen dabei die Oberschale 40, 50 in der auseinandergeschobenen Stellung bzw. der Offenstellung. In den Figuren 3, 4 und 9 hingegen befinden sich die Oberschalenteile 40, 50 in der zusammengeschobenen Stellung, somit in der Schließstellung. Zum Verschieben der Oberschalenteile 40, 50 von der Offenstellung in die Schließstellung und umgekehrt sind die Oberschalenteile 40, 50 über drei Wellen 80 miteinander verbunden, die jeweils über einen in den Oberschalenteilen 40, 50 integrierten Linearantrieb antreibbar sind. Die jeweilige Welle 80 kann Bestandteil eines Spindelantriebs sein. Es können aber auch mehr oder weniger als drei Wellen 80 vorgesehen sein, beispielsweise eine Welle 80 oder zwei Wellen 80.

Wie insbesondere den Figuren 4 und 11 zu entnehmen ist, weist die erste Stirnwand 41 auf ihrer dem Innenbehälter 10 zugewandten Seite einen in radialer Richtung zentral ausgebildeten ersten Abstandshalter 43 auf, wobei der erste Abstandshalter 43 im zusammengesetzten Zustand der Transportanordnung 1 in Richtung der erste Innenbehälterstirnwand 11 hervorsteht, wie insbesondere den Figuren 9 und 10 zu entnehmen ist. Die zweite Stirnwand 51 weist auf ihrer dem Innenbehälter 10 zugewandten Seite einen in radialer Richtung zentral ausgebildeten zweiten Abstandshalter 53 auf, wobei der zweite Abstandshalter 53 im zusammengesetzten Zustand der Transportanordnung 1 in Richtung der zweiten Innenbehälterstirnwand 12 hervorsteht. Der jeweilige Abstandshalter 43, 53 ist an die Wölbung der jeweiligen innenbehälterstirnwand 11, 12 angepasst. Im geschlossenen Zustand der Oberschale 40, 50 liegt der erste Abstandshalter 43 annähernd an der ersten Innenbehälterstirnwand 11 in der Längsrichtung X an und der zweite Abstandshalter 53 liegt annähernd an der zweiten Innenbehälterstirnwand 12 in der Längsrichtung X an. Der erste Abstandshalter 43 und der zweite Abstandshalter 53 weisen unterschiedliche Abmessungen in der Längsrichtung X auf und sind an die Abmessungen des Überstands der jeweiligen Schürze 14, 15 von der jeweiligen Innenbehälterstirnwand 11, 12 angepasst, derart, dass im geschlossenen Zustand der Transportanordnung 1 die jeweilige Schürze 14, 15 an der jeweiligen Stirnwand 41, 51 annähernd anliegt und der jeweilige Abstandshalter 43, 53 an der jeweiligen Innenbehälterstirnwand 11, 12 annähernd anliegt. Unter "annähernd anliegen" wird in diesem Zusammenhang insbesondere eine Anordnung verstanden, bei der ein geringfügiger Abstand, beispielsweise von 1 mm bis 25 mm zwischen den jeweiligen Strukturen, beispielsweise dem ersten Abstandshalter 43 und der ersten Innenbehälterstirnwand 11, vorliegt.

Im geschlossenen Zustand der Transportanordnung 1 stehen somit die Abstandshalter 43, 53 gegenüber der jeweiligen Schürze 14, 15 nach innen hervor. Dementsprechend kann die Oberschale 40, 50 nur in ihrer Offenstellung, somit der auseinandergeschobenen Stellung, wie sie in der Figur 5 dargestellt ist, in Hochrichtung Z auf die Unterschale 30 aufgesetzt werden, wenn der Innenbehälter 10 bereits in der Unterschale 30 angeordnet ist. Im Anschluss an das Aufsetzen der auseinandergeschobenen Oberschale 40, 50 werden das erste Oberschalenteil 40 und das zweite Oberschalenteil 50 zusammengeschobenen, somit in die Schließstellung überführt. Entsprechend umgekehrt muss vorgegangen werden, um die Oberschale 40, 50 wieder von der Unterschale 30 abzuheben.

Der erste obere Mantelteilabschnitt 42 des ersten Oberschalenteils 40 weist eine sich entlang der Längsrichtung X des Innenbehälters 10 erstreckende erste Unterkante 44 auf, wobei das erste Oberschalenteil 40 mit dieser ersten Unterkante 44 auf einer Oberkante 32 des unteren Mantelabschnitts 31 aufliegt. Dabei sind die erste Unterkante 44 und die Oberkante 32 derart gestaltet, dass ein Verschieben des ersten Oberschalenteils 40 entlang der Oberkante 32 bezüglich der Unterschale 30 in der Längsrichtung X ermöglicht ist. Der zweite obere Mantelabschnitt 52 des zweiten Oberschalenteils 50 weist ebenfalls eine sich entlang der Längsrichtung X des Innenbehälters 10 erstreckende zweite Unterkante 54 auf, mit der das zweite Oberschalenteil 50 auf der Oberkante 32 des unteren Mantelabschnitts 31 aufliegt. Dabei sind die zweite Unterkante 54 und die Oberkante 32 wiederum derart gestaltet, dass das zweite Oberschalenteil 50 entlang der Oberkante 32 bezüglich der Unterschale 30 in der Längsrichtung X verschiebbar ist. Dadurch können das erste Oberschalenteil 40 und das zweite Oberschalenteil 50 im auf die Unterschale 30 aufgelegten Zustand zueinander verschoben werden, um die Oberschalenteile 40, 50 von der Offenstellung in die Schließstellung zu überführen und umgekehrt.

Die Oberkante 32 weist zwei in Längsrichtung X parallel verlaufende, in der Querrichtung Y beabstandete Oberkantenabschnitte auf mit jeweils einer Sicherungskontur 33. Die Querrichtung Y ist senkrecht zu der Längsrichtung X und senkrecht zu der Hochrichtung Z ausgebildet. Die erste Unterkante 44 weist zwei in Längsrichtung X parallel verlaufende, in der Querrichtung Y beabstandete Unterkantenabschnitte auf mit jeweils einer ersten Sicherungsgegenkontur 45, zur Sicherung des erste Oberschalenteils 40 an der Unterschale 30 in der Hochrichtung Z in der Schließstellung. Die jeweilige Sicherungskontur 33 weist vorliegend einen entlang der Längsrichtung X verlaufenden Steg 34 auf, wobei der Steg 34 mit einer Mehrzahl von in einer Querrichtung Y hervorstehenden Bolzen 35 versehen ist, nämlich zehn Bolzen 35 versehen ist.. Die jeweilige erste Sicherungsgegenkontur 45 weist eine zu dem Steg 34 korrespondierende Nut 46 mit einer Mehrzahl von verbreiterten Aufnahmeabschnitten 47, nämlich vier verbreiterte Aufnahmeabschnitte 47, auf, wobei die Bolzen 35 im Bereich der Aufnahmeabschnitte 47 in der Hochrichtung Z durch die Aufnahmeabschnitte 47 hindurchgeführt werden können zum Abheben des ersten Oberschalenteils 40 von der Unterschale 30 in der Hochrichtung Z bzw. zum Auflegen des ersten Oberschalenteils 40 auf die Unterschale 30 in der Hochrichtung Z. Nach dem Auflegen des ersten Oberschalenteils 40 auf die Unterschale 30 können die Bolzen 35 mit der Nut 46, die vorliegend einen T-förmigen Querschnitt aufweist, in Eingriff gebracht werden, indem das erste Oberschalenteil 40 entlang der Oberkante 32 bezüglich der Unterschale 30 in der Längsrichtung X in die Schließstellung verschoben wird, wobei in der Schließstellung die Bolzen 35 mit der T-förmigen Nut 46 in der Hochrichtung Z in Eingriff sind. Die zweite Unterkante 54 weist in gleicher Art und Weise zwei in Längsrichtung X parallel verlaufende, in der Querrichtung Y beabstandete Unterkantenabschnitte auf mit jeweils einer zweiten Sicherungskontur 55, wobei die zweite Sicherungskontur 55 dementsprechend ebenfalls eine Nut 56 mit einer Mehrzahl von verbreiterten Aufnahmeabschnitten 57, nämlich ebenfalls vier verbreiterte Aufnahmeabschnitte 57, zum Einführen der Bolzen 35 entlang der Hochrichtung Z aufweist.

An den Stirnwänden 41, 51 sind zudem in der axialen Richtung verlaufende Sicherungsbolzen 81 ausgebildet. Das Unterteil weist zu den Sicherungsbolzen 81 korrespondierende Aufnahmelöcher 82 auf. In der Schließstellung sind die Sicherungsbolzen 81 in die Aufnahmelöcher 82 eingefahren.

Es wird als vorteilhaft angesehen, wenn die beiden Oberschalenteile 40, 50 jeweils in der Längsrichtung X mit der Unterschale 30 über einen zusätzliche Verriegelungseinrichtungen verriegelt sind. Die Verriegelung über die Verriegelungseinrichtungen kann zusätzlich zu einer etwaigen Verriegelung über Antriebe vorgesehen sein. Diese Verriegelungseinrichtung kann beispielsweise manuell über einsteckbare Verriegelungsbolzen oder elektromechanisch verfahrbare Verriegelungsbolzen erfolgen. Die Stellung der Verriegelungsbolzen und somit der Verriegelung kann beispielsweise über Endschalter und/oder Sensoren erfasst werden.

Es ist durchaus denkbar, dass an dem Außenbehälter 20 ein oder mehrere Sensoreinrichtungen angebracht sind, wobei die eine oder die mehreren Sensoreinrichtungen dazu eingerichtet sind, einen Verschlusszustand der Oberschalenteile 40, 50 zu erfassen. Dadurch wird eine besonders hohe Sicherheit erreicht und es wird auf einfache Art und Weise eine Dokumentation des Verschlusszustands des Außenbehälters 20 ermöglicht.

Im Gegensatz zu aus dem Stand der Technik bekannten Transportanordnungen 1 weist die in den Figuren dargestellte Transportanordnung 1 keine Drehsicherung zur Sicherung des Innenbehälters 10 gegen ein Verdrehen um seine in der Längsrichtung X verlaufende Längsachse in dem Außenbehälter 20 auf. Daher ist es nicht notwendig, beim Anordnen des Innenbehälters 10 in dem Außenbehälter 20 bzw. der Unterschale 30 des Außenbehälters 20 auf eine bestimmte Winkelausrichtung des Innenbehälters 10 in dem Außenbehälter 20 zu achten, damit eine Drehsicherung, beispielsweise über einen Einsteckbolzen, erfolgen kann. Dadurch ist das Einlegen des Innenbehälters 10 in die Unterschale 30 des Außenbehälters 20 erleichtert. Dementsprechend ist in einem geschlossenen Zustand des Außenbehälters 20, somit in einem Zustand, in der die Oberschalenteile 40, 50 auf die Unterschale 30 aufgesetzt sind und sich in der Schließstellung befinden, der Innenbehälter 10 drehsicherungsfrei in dem Aufnahmeraum gelagert und somit grundsätzlich um seine Längsachse X drehbar. Bei einem Drehen des Innenbehälters 10 um seine Längsachse X bezüglich des Außenbehälters 20 ist ein mechanischer Kontakt des Ventil 16 bzw. des Stopfens 17 mit Bestandteilen des Außenbehälters 20 dadurch vermieden, dass der jeweilige Abstandshalter 43 bzw. 53 derart positioniert ist, dass das Ventil 16 bzw. der Stopfen 17 in der radialen Richtung zwischen der jeweiligen Schürze 14, 15 und dem jeweiligen Abstandshalter 43, 53 angeordnet ist. Wenn der Innenbehälter 10 nun um seine Längsachse X rotieren würde, würden das Ventil 16 und der Stopfen 17 jeweils einen Kreisring beschreiben, wobei der jeweilige Abstandshalter 43, 53 außerhalb des jeweiligen Kreisrings positioniert wäre, nämlich nach radial innen versetzt zu dem Kreisring ausgebildet wäre, wodurch ein mechanische Kontakt vermieden wird.

Vorliegend weist die erste Stirnwand 41 eine den ersten Abstandshalter 43 umlaufende kreisringförmige erste Vertiefung 48 auf. Dadurch ist in der Längsrichtung X ein zusätzlicher Freiraum für das an der ersten Innenbehälterstirnwand 11 ausgebildete Ventil 16 geschaffen, in den das Ventil 16 bei einer Verformung eintauchen kann.

Vorliegend weist die zweite Stirnwand 51 eine den zweiten Abstandshalter 53 umlaufende kreisringförmige zweite Vertiefung 58 auf. Dadurch ist in der Längsrichtung X ein zusätzlicher Freiraum für den an der zweiten Innenbehälterstirnwand 12 ausgebildeten Stopfen 17 geschaffen, in den der Stopfen 17 bei einer Verformung eintauchen kann.

### Bezugszeichenliste

1 Transportanordnung
10 Innenbehälter
11 erste Innenbehälterstirnwand
12 zweite Innenbehälterstirnwand
13 Innenbehältermantel
14 erste Schürze
15 zweite Schürze
16 Ventil
17 Stopfen
20 Außenbehälter
30 Unterschale
31 unterer Mantelabschnitt
32 Oberkante
33 Sicherungskontur
34 Steg
35 Bolzen
36 Zentrierplatte
40 erstes Oberschalenteil
41 erste Stirnwand
42 erster oberer Mantelteilabschnitt
43 erster Abstandshalter
44 erste Unterkante
45 erste Sicherungskontur
46 Nut
47 Aufnahmeabschnitt
48 erste Vertiefung
50 zweites Oberschalenteil
51 zweite Stirnwand
52 zweiter oberer Mantelteilabschnitt
53 zweiter Abstandshalter
54 zweite Unterkante
55 zweite Sicherungsgegenkontur
56 Nut
57 Aufnahmeabschnitt
58 zweite Vertiefung
60 Gestell
61 Einschuböffnung
62 Handhabungslaschen
70 Verbindungstange
71 Öse
80 Welle
81 Sicherungsbolzen
82 Aufnahmeloch
X Längsrichtung
Y Querrichtung
Z Hochrichtung

## Patentansprüche

1. Transportanordnung (1), insbesondere zum Transport von Uranhexafluorid, aufweisend:
- einen Innenbehälter (10), wobei der Innenbehälter (10) eine erste Innenbehälterstirnwand (11), eine der ersten Innenbehälterstirnwand (11) in einer Längsrichtung (X) des Innenbehälters (10) gegenüberliegende zweite Innenbehälterstirnwand (12) und einen sich zwischen der ersten Innenbehälterstirnwand (11) und der zweiten Innenbehälterstirnwand (12) erstreckenden Innenbehältermantel (13) aufweist,
- einen den Innenbehälter (10) aufnehmenden mehrteiligen Außenbehälter (20), wobei der mehrteilige Außenbehälter (20) eine Unterschale (30) mit einem unteren Mantelabschnitt (31) aufweist, und wobei der Außenbehälter (20) eine zumindest zweiteilig ausgebildete Oberschale (40, 50) aufweist, wobei die zumindest zweiteilige Oberschale (40, 50) ein erstes Oberschalenteil (40) und ein zweites Oberschalenteil (50) aufweist, wobei das erste Oberschalenteil (40) eine erste Stirnwand (41) und einen mit der ersten Stirnwand (41) verbundenen ersten oberen Mantelteilabschnitt (42) aufweist, wobei das zweite Oberschalenteil (50) eine zweite Stirnwand (51) und einen mit der zweiten Stirnwand (51) verbundenen zweiten oberen Mantelteilabschnitt (52) aufweist,
wobei die erste Stirnwand (41) auf ihrer dem Innenbehälter (10) zugewandten Seite einen ersten Abstandshalter (43) aufweist, wobei der erste Abstandshalter (43) in Richtung der ersten Innenbehälterstirnwand (11) hervorsteht.

2. Transportanordnung (1) nach Anspruch 1, wobei die zweite Stirnwand (51) auf ihrer dem Innenbehälter (10) zugewandten Seite einen zweiten Abstandshalter (53) aufweist, wobei der zweite Abstandshalter (53) in Richtung der zweiten Innenbehälterstirnwand (12) hervorsteht.

3. Transportanordnung (1) nach Anspruch 1 oder 2, wobei der Innenbehälter (10) eine erste Schürze (14) aufweist, wobei die erste Schürze (14) gegenüber der ersten Innenbehälterstirnwand (11) in eine der zweiten Innenbehälterstirnwand (12) abgewandte Richtung hervorsteht, und/oder wobei der Innenbehälter (10) eine zweite Schürze (15) aufweist, wobei die zweite Schürze (15) gegenüber der zweiten Innenbehälterstirnwand (12) in eine der ersten Innenbehälterstirnwand (11) abgewandte Richtung hervorsteht.

4. Transportanordnung (1) nach einem der Ansprüche 1 bis 3, wobei der erste Abstandshalter (43) von der ersten Innenbehälterstirnwand (11) beabstandet ist und/oder der zweite Abstandshalter (53) ist von der zweiten Innenbehälterstirnwand (12) beabstandet ist und/oder wobei die erste Stirnwand (41) von der ersten Schürze (14) beabstandet ist und/oder die zweite Stirnwand (51) von der zweiten Schürze (15) beabstandet ist.

5. Transportanordnung (1) nach einem der Ansprüche 1 bis 4, wobei an der ersten Innenbehälterstirnwand (11) ein Ventil (16) und/oder ein Stopfen (17) ausgebildet ist, wobei das Ventil (16) und/oder der Stopfen (17) gegenüber der ersten Innenbehälterstirnwand (11) hervorsteht und/oder wobei an der zweiten Innenbehälterstirnwand (12) ein Ventil (16) und/oder ein Stopfen (17) ausgebildet ist, wobei das Ventil (16) und/oder der Stopfen (17) gegenüber der zweiten Innenbehälterstirnwand (12) hervorsteht.

6. Transportanordnung (1) nach Ansprüchen 3 und 5, wobei das Ventil (16) und/oder der Stopfen (17) in radialer Richtung zwischen dem ersten Abstandshalter (43) und der ersten Schürze (14) angeordnet ist und/oder das Ventil (16) und/oder der Stopfen (17) in radialer Richtung zwischen dem zweiten Abstandshalter (53) und der zweiten Schürze (15) angeordnet ist.

7. Transportanordnung (1) nach einem der Ansprüche 1 bis 6, wobei der erste obere Mantelteilabschnitt (42) des ersten Oberschalenteils (40) eine sich entlang der Längsrichtung (X) des Innenbehälters (10) erstreckende erste Unterkante (44) aufweist mit der das erste Oberschalenteil (40) auf einer Oberkante (32) des unteren Mantelabschnitts (31) aufliegt, wobei das erste Oberschalenteil (40) entlang der Oberkante (32) bezüglich der Unterschale (30) verschiebbar ist und/oder wobei der zweite obere Mantelteilabschnitt (52) des zweiten Oberschalenteils (50) eine sich entlang der Längsrichtung (X) des Innenbehälters (10) erstreckende zweite Unterkante (54) aufweist mit der das zweite Oberschalenteil (50) auf einer Oberkante (32) des unteren Mantelabschnitts (31) aufliegt, wobei das zweite Oberschalenteil (50) entlang der Oberkante (32) bezüglich der Unterschale (30) verschiebbar ist.

8. Transportanordnung (1) nach Anspruch 7, wobei die Oberkante (32) eine Sicherungskontur (33) und die erste Unterkante (44) eine erste Sicherungsgegenkontur (45) aufweist, wobei das erste Oberschalenteil (40) entlang der Oberkante (32) bezüglich der Unterschale (30) in der Längsrichtung (X) in eine Schließstellung verschiebbar ist, in der die Sicherungskontur (33) und die erste Sicherungsgegenkontur (45) in Eingriff sind, derart, dass das erste Oberschalenteil (40) in einer senkrecht zu der Längsrichtung (X) des Innenbehälters (10) ausgebildeten Hochrichtung (Z) an der Unterschale (30) gesichert ist, und/oder wobei die Oberkante (32) eine Sicherungskontur (33) und die zweite Unterkante (54) eine zweite Sicherungsgegenkontur (55) aufweist, wobei das zweite Oberschalenteil (50) entlang der Oberkante (32) bezüglich der Unterschale (30) in der Längsrichtung (X) in eine Schließstellung verschiebbar ist, in der die Sicherungskontur (33) und die zweite Sicherungsgegenkontur (55) in Eingriff sind, derart, dass das zweite Oberschalenteil (50) in einer senkrecht zu der Längsrichtung (X) des Innenbehälters (10) ausgebildeten Hochrichtung (Z) an der Unterschale (30) gesichert ist.

9. Transportanordnung (1) nach Anspruch 8, wobei eine der Sicherungskontur (33) und der ersten Sicherungsgegenkontur (45) einen Steg (34) mit einer Mehrzahl von hervorstehenden Bolzen (35) und die andere der Sicherungskontur (33) und der ersten Sicherungsgegenkontur (45) eine zu dem Steg (34) korrespondierende Nut (46) mit einer Mehrzahl von verbreiterten Aufnahmeabschnitten (47) zum Einführen der Bolzen (35) entlang der Hochrichtung (Z) aufweist.

10. Transportanordnung (1) nach einem der Ansprüche 1 bis 9, wobei das erste Oberschalenteil (40) und das zweite Oberschalenteil (50) aneinander befestigt sind, derart, dass eine Montageeinheit gebildet ist, wobei die erste Stirnwand (41) und die zweite Stirnwand (51) in einer Längsrichtung (X) der Oberschale (40, 50) einander gegenüberliegen, wobei das erste Oberschalenteil (40) und das zweite Oberschalenteil (50) entlang der Längsrichtung (X) der Oberschale (40, 50) zueinander verschiebbar sind von einer auseinandergeschobenen Stellung in eine zusammengeschobene Stellung und umgekehrt.

11. Transportanordnung (1) nach Anspruch 10, wobei die Oberschale (40, 50) einen Antriebsmechanismus aufweist zum Verschieben des ersten Oberschalenteils (40) und des zweiten Oberschalenteils (50) zueinander entlang der Längsrichtung (X) der Oberschale (40, 50).

12. Transportanordnung (1) nach einem der Ansprüche 1 bis 11, wobei in einem geschlossenen Zustand des Außenbehälters (20) der Innenbehälter (10) in dem Außenbehälter (20) in Hinblick auf eine Drehbarkeit um seine Längsachse (X) drehsicherungsfrei in dem Außenbehälter (20) gelagert ist.

13. Transportanordnung (1) nach einem der Ansprüche 1 bis 12, wobei an dem unteren Mantelabschnitt (31) stirnseitig Zentrierhilfen, insbesondere Zentrierplatten (36), angebracht sind zum Zentrieren des in die Unterschale (30) eingelegten Innenbehälters (10) in der Längsrichtung (X).

14. Transportanordnung (1) nach einem der Ansprüche 1 bis 13, die Transportanordnung (1) eine Verrieglungseinrichtung aufweist, wobei die Verrieglungseinrichtung dazu eingerichtet ist, in einer Verriegelungsstellung das erste Oberschalenteil (40) und das zweite Oberschalenteil (50) in der Längsrichtung (X) miteinander zu verriegeln, und/oder die Verrieglungseinrichtung dazu eingerichtet ist, das erste Oberschalenteil (40) und das zweite Oberschalenteil (50) mit der Unterschale (30) in der Längsrichtung (X) zu verriegeln, wobei die Verriegelungseinrichtung zumindest einen Verriegelungsbolzen aufweist, wobei die Verriegelungseinrichtung manuell oder elektromechanisch von einer Entriegelungsstellung in die Verriegelungsstellung überführbar ist.

15. Außenbehälter (20) für eine Transportanordnung (1) nach einem der Ansprüche 1 bis 14.
